# FASCICULE DE BREVET EUROPEEN

(11) **EP 4 055 208 B1**
(45) Date de publication et mention de la délivrance du brevet: **11.10.2023**
(21) Numéro de dépôt: 20800167.7
(22) Date de dépôt: 05.11.2020
(51) Int. Cl.: C23F 3/06, B24B 1/00, B24B 31/06, C23F 3/00

(54) **CUVE DE POLISSAGE AVEC CHAUSSETTE AMOVIBLE ET CAPTEURS INTEGRES**
POLIERGEFÄSS MIT ABNEHMBARER AUSKLEIDUNG UND INTEGRIERTEN SENSOREN
POLISHING TANK WITH REMOVABLE LINING AND INTEGRATED SENSORS

(30) Priorité: 08.11.2019 EP 19208060
(43) Date de publication de la demande: 14.09.2022
(73) Titulaire: The Swatch Group Research and Development Ltd, 2074 Marin (CH)
(72) Inventeur: AGUSTONI, Enzo, 1588 Cudrefin (CH); MOSTEIRO VAZQUEZ, M. Yoann, 1587 Montmagny (CH); ERDEMLI, M. François, 2013 Colombier (CH)
(74) Mandataire: ICB SA
(86) Numéro de dépôt international: PCT/EP2020/081177
(87) Numéro de publication internationale: WO 2021/089724

(56) Documents cités:
- WO-A1-95/20465
- WO-A1-99/33610
- JP-A- 2003 025 212
- JP-A- 2007 331 083
- KR-A- 20190 112 554
- US-B1- 7 252 576

## Description

### Domaine technique

La présente invention concerne le domaine des cuves de polissage.

### Arrière-plan technologique

Les cuves de polissage sont une partie clé du procédé de polissage en vrac, elles doivent satisfaire plusieurs contraintes, et doivent être robustes mécaniquement, maniables, légères...

Toutefois, le revêtement intérieur s'use et donc il y a lieu de le refaire ou encore de le remplacer d'une part, et d'autre part, il n'est pas évident de suivre le processus à l'intérieur de la cuve de polissage.

WO-A 95 20465 se reporte à une cellule ou couve métallique de polissage-meulage par fluide magnétique contenant des particules abrasives en suspension. L'appareil comprend en outre un revêtement amovible pour le conteneur logée dans ladite couve métallique et des moyens d'entraînement de le revêtement pour provoquer le mouvement de le revêtement.

### Résumé de l'invention

La présente invention se propose de résoudre tout ou partie de ces inconvénients par l'intermédiaire d'une cuve de polissage comprenant :
- Une chemise métallique ; et,
- Un système modulaire d'insert amovible ; ledit système modulaire d'insert amovible étant configuré pour être inséré dans ladite chemise et pour être retiré de ladite chemise.

Grâce à cette disposition, il est possible de changer le revêtement intérieur très facilement.

Selon un mode de réalisation, la chemise métallique est en aluminium, en cuivre, en silicium, en magnésium, titane, nickel, zinc ou en un alliage de ces matériaux.

Grâce à cette disposition, la cuve de polissage est légère, facile à manier et à rechemiser.

Selon un mode de réalisation, ledit système modulaire d'insert amovible est en matériau synthétique.

Grâce à cette disposition, l'insertion dudit système modulaire d'insert amovible dans ladite chemise amovible en est facilitée.

Selon un mode de réalisation, ladite cuve de polissage comprend un ensemble de capteurs et de préférence au moins un capteur de pression et/ou au moins un capteur de température.

Selon la revendication 1, ladite chemise métallique comprend une zone déformable de sorte à localiser une déformation.

Grâce à cette disposition, la déformation due à la pression est localisée et permet de garantir des zones de références ou d'appui, etc...

Selon la revendication 1, ladite chemise métallique comprend un couvercle maintenu au corps de la chemise par des organes de fixation et de préférence des vis.

Grâce à cette disposition, la sécurité de l'opérateur en phase de desserrage est augmentée.

Les modes de réalisation et les variantes mentionnés ci-avant peuvent être pris isolément ou selon toute combinaison techniquement possible.

La présente invention sera bien comprise et ses avantages ressortiront aussi à la lumière de la description qui va suivre, donnée uniquement à titre d'exemple non limitatif et faite en référence aux figures annexées, dans lesquelles des signes de références identiques correspondent à des éléments structurellement et/ou fonctionnellement identiques ou similaires.

### Brève description des figures

L'invention sera décrite ci-après de manière plus détaillée à l'aide des dessins annexés, donnés à titre d'exemples nullement limitatifs, dans lesquels :
- La figure 1 représente une cuve de polissage **100** selon un mode de réalisation ; et
- La figure 2 montre une vue en coupe de la chemise métallique **110** et du système modulaire d'insert amovible **120** selon un mode de réalisation.

### Description détaillée de l'invention

La présente invention concerne une cuve de polissage **100**, représentée sur la figure 1, comprenant une chemise métallique **110**, qui peut être en un métal léger comme par exemple en aluminium, en cuivre, en silicium, en magnésium, titane, nickel, zinc ou en un alliage léger comprenant au moins deux de ces matériaux, et un système modulaire d'insert amovible **120** configuré pour être inséré dans ladite chemise et pour être retiré de ladite chemise de sorte à pouvoir changer de revêtement intérieur très facilement.

La cuve de polissage **100** ainsi combine une masse limitée avec une bonne résistance mécanique.

Ledit système modulaire d'insert amovible **120**, décrit ci-avant, peut être en matériau synthétique de manière à pouvoir le changer de chemise plus facilement. En effet, la cuve de polissage **100** a ainsi un système modulaire d'inserts en matière synthétique, facilement réalisables et facilement remplaçables.

Par ailleurs, comme cela est illustré sur la figure 2, ladite cuve de polissage **100** peut comprendre un ensemble de capteurs **130** et de préférence au moins un capteur de pression **131** pour mesurer la pression à l'intérieur de ladite chemise métallique **110** et/ou au moins un capteur de température **132** pour mesurer la température à l'intérieur de ladite chemise métallique **110.** En effet, il peut être intéressant pour l'opérateur de connaitre la pression, car cette dernière peut être assez importante est induire une déformation. C'est à cet effet, que ladite chemise métallique **110** comprend une zone déformable **111** de sorte à localiser cette déformation. D'autres types de capteurs peuvent également être embarqués, selon les informations pertinentes pour le procédé de polissage prévu dans la cuve.

De plus, afin de préserver la sécurité de l'opérateur en phase d'ouverture, des organes de fixations **117** et de préférence des vis tiennent le couvercle **115** maintenu au corps **116** de la chemise **110.**

## Revendications

1. Cuve de polissage (100) comprenant :
- une chemise métallique (110) ; et,
- un système modulaire d'insert amovible (120) ; ledit système modulaire d'insert amovible (120) étant configuré pour être inséré dans ladite chemise métallique (110) et pour être retiré de ladite chemise métallique (110).
**caractérise en ce que**
ladite chemise métallique (110) comprend une zone déformable (111) de sorte à localiser une déformation et comprend un couvercle (115) maintenu au corps (116) de la chemise (110) par des organes de fixations (117) et de préférence des vis.

2. Cuve de polissage (100) selon la revendication 1, dans laquelle la chemise métallique (110) est en aluminium, en cuivre, en silicium, en magnésium, titane, nickel, zinc ou en un alliage de ces matériaux.

3. Cuve de polissage (100) selon la revendication 1 ou 2, dans laquelle ledit système modulaire d'insert amovible (120) est en matériau synthétique.

4. Cuve de polissage (100) selon l'une quelconque des revendications précédentes, laquelle comprenant un ensemble de capteurs (130) et de préférence au moins un capteur de pression (131) et/ou au moins un capteur de température (132).

## Patentansprüche

1. Polierwanne (100), umfassend:
- einen Metallüberzug (110); und,
- ein modulares System mit abnehmbarem Einsatz (120); wobei das modulare System mit abnehmbarem Einsatz (120) konfiguriert ist, um in den Metallüberzug (110) eingesetzt zu werden, und um aus dem Metallüberzug (110) entfernt zu werden.
**dadurch gekennzeichnet, dass**
der Metallüberzug (110) einen verformbaren Bereich (111) umfasst, um eine Verformung zu lokalisieren, und einen Deckel (115) umfasst, der am Körper (116) des Überzugs (110) durch Befestigungsorgane (117) und vorzugsweise Schrauben gehalten wird.

2. Polierwanne (100) nach Anspruch 1, wobei der Metallüberzug (110) aus Aluminium, aus Kupfer, aus Silizium, aus Magnesium, Titan, Nickel, Zink oder einer Legierung dieser Materialien besteht.

3. Polierwanne (100) nach Anspruch 1 oder 2, wobei das modulare System mit abnehmbarem Einsatz (120) aus synthetischem Werkstoff besteht.

4. Polierwanne (100) nach einem der vorstehenden Ansprüche, welche eine Einheit an Sensoren (130), und vorzugsweise mindestens einen Drucksensor (131) und/oder mindestens einen Temperatursensor (132) umfasst.

## Claims

1. A polishing tank (100) comprising:
- a metal sleeve (110); and,
- a removable insert modular system (120); said removable insert modular system (120) being configured to be inserted into said metal sleeve (110) and to be removed from said metal sleeve (110).
characterises in that
said metal sleeve (110) comprises a deformable area (111) so as to locate a deformation and comprises a cover (115) held to the body (116) of the sleeve (110) by fastening members (117) and preferably screws.

2. The polishing tank (100) according to claim 1, wherein the metal sleeve (110) is made of aluminium, copper, silicon, magnesium, titanium, nickel, zinc or an alloy of these materials.

3. The polishing tank (100) according to claim 1 or 2, wherein said removable insert modular system (120) is made of synthetic material.

4. The polishing tank (100) according to any one of the preceding claims, which comprises a set of sensors (130) and preferably at least one pressure sensor (131) and/or at least one temperature sensor (132).
